# EUROPÄISCHE PATENTSCHRIFT

(11) **EP 0 868 391 B1**
(45) Veröffentlichungstag und Bekanntmachung des Hinweises auf die Patenterteilung: **25.08.1999**
(21) Anmeldenummer: 96943939.7
(22) Anmeldetag: 12.12.1996
(51) Int. Cl.: B67D 1/12

(54) **VERFAHREN ZUR AUTOMATISCHEN ABRECHNUNG UND ÜBERWACHUNG DER ABGABE VON GETRÄNKEN**
PROCESS FOR AUTOMATICALLY BILLING AND MONITORING THE DISTRIBUTION OF BEVERAGES
PROCEDE DE FACTURATION AUTOMATIQUE ET DE SURVEILLANCE DE LA DISTRIBUTION DE BOISSONS

(30) Priorität: 22.12.1995 DE 19548398
(43) Veröffentlichungstag der Anmeldung: 07.10.1998
(73) Patentinhaber: WILHELM HANDKE GMBH, 83395 Freilassing (DE)
(72) Erfinder: MILLER, Hans-Peter, D-83416 Surheim (DE)
(74) Vertreter: Bauer, Friedrich, Dipl.-Ing.
(86) Internationale Anmeldenummer: EP9605577
(87) Internationale Veröffentlichungsnummer: WO9723410

(56) Entgegenhaltungen:
- EP-A- 0 442 375
- DE-C- 4 327 337
- GB-A- 2 084 546

## Beschreibung

Die Erfindung betrifft ein Verfahren zur automatischen Abrechnung und Überwachung der Abgabe von Getränken gemäß dem Oberbegriff des Anspruches 1.

Die Abgabe von Getränken in Gastronomiebetrieben ohne Selbstbedienung erfolgt üblicherweise an Schankanlagen (Schankbalken) über die Betätigung eines Handzapfhahns oder an Getränkeautomaten über die Betätigung einer Auslösetaste durch einen Kellner.

Die Abrechnung zwischen Kellner und Wirt kann dabei auf verschiedene Weise erfolgen. Eine Möglichkeit besteht darin, daß in der Schankanlage automatisch die von einem bestimmten Kellner gezapfte Getränkemenge, beispielsweise Biermenge, volumenmäßig erfaßt und einem Volumenkonto dieses Kellners zugeordnet wird. Da die Abrechnung zwischen Kellner und Gast in Stückzahlen bestimmter Kalibriereinheiten durchgeführt wird, beispielsweise zwei kleine Biere à 0,2 l, ein Pils à 0,33 l, drei große Biere à 0,4 l etc., ist es grundsätzlich wünschenswert, auch die Abrechnung zwischen Kellner und Wirt in Stückzahlen dieser Kalibriereinheiten durchzuführen. Nur so ist es möglich, eine exakte Übereinstimmung der Abrechnung zwischen Kellner und Gast einerseits und Kellner und Wirt andererseits zu erreichen. Erfolgt die Abrechnung zwischen Kellner und Wirt jedoch auf der Basis des gezapften Volumens, wie oben angeführt, besteht die Gefahr einer Manipulation zu Lasten des Wirts. Beispielsweise kann vom Kellner das Glas zu wenig gefüllt und bei einem gezapften Volumen, das normalerweise 100 großen Bieren entspräche, dem Gast gegenüber 105 Biere abgerechnet werden.

Es ist daher grundsätzlich wünschenswert, bei der überwachten Getränkeabgabe die Erfassung möglichst stückzahlmäßig, d.h. in Stückzahlen bestimmter Kalibriereinheiten, und nicht volumenmäßig durchzuführen. Dies ist jedoch gerade bei einer Schankanlage mit Handzapfhahn schwer zu realisieren, da es beim Zapfen zu Abweichungen vom Normalbetrieb kommen kann, beispielsweise durch mehrmaliges Schließen des Zapfhahns aufgrund starker Schaumbildung, Diskontinuitäten beim Faßwechsel etc. Dadurch ist der Schluß von einer festgestellten Durchflußmenge auf eine Kalibriereinheit nicht unbedingt möglich.

Eine Möglichkeit, die Abrechnung zwischen Kellner und Wirt auf der Basis einer stückzahlmäßigen Erfassung der gezapften Getränkemengen durchzuführen, ist bereits aus der DE 43 27 337 C1 bekannt. Es wird dort ein automatisches Portionserkennungssystem vorgeschlagen, wobei über einen Vergleich mit einer vorher eingegebenen Zapf-Charakteristik auch unterschiedliche Portionsgrößen automatisch durch eine prozessorgestützte Analyse der mengen- und zeitbezogenen Volumenströme erkannt werden, ohne daß vorher eine Portionswahl über eine Tastatur nötig ist. Es wird dort jedoch nicht der Fall genügend genau berücksichtigt, daß die vorgegebene Zapfcharakteristik nicht eingehalten wird (z. B. durch einen unbeabsichtigten Bedienungsfehler) oder eingehalten werden kann (z. B. durch technisch bedingte Abweichungen vom Normalbetrieb, wie Schaumbildung oder Faßwechsel). Wird eine vorbestimmte Portion (Kalibriereinheit) überschritten, wird von der automatischen Erfassungseinrichtung automatisch die nächstgrößere zulässige Portion angenommen und dem Kellner zugeordnet. Abweichungen vom normalen Zapfbetrieb, die nicht nur bei beabsichtigter Manipulation, sondern auch bei unbeabsichtigten Bedienungsfehlern, bei Schaumbildung, Faßwechsel etc. auftreten können, führen daher immer zu Überbuchungen zu Lasten des Kellners. Die dort vorgeschlagene Vorgehensweise ermöglicht somit nicht in allen Anwendungsfällen eine optimale Abrechnung zwischen Kellner und Wirt.

Eine parallele Erfassung sowohl als Stückzahl von gefüllten Gefäßen vorgegebener Größe als auch als Volumen ist bei Getränkeausschankvorrichtungen, z.B. ausweislich der US 4,202,387 bzw. der DE 38 16 966 C2, bekannt.

Der Erfindung liegt daher die Aufgabe zugrunde, ein Verfahren gemäß dem Oberbegriff des Anspruches 1 zu schaffen, welches eine verbesserte Übereinstimmung des Abrechnungssystems zwischen Kellner und Wirt mit dem Abrechnungssystem zwischen Kellner und Gast ermöglicht.

Diese Aufgabe wird erfindungsgemäß durch die Merkmale des Anspruches 1 gelöst. Vorteilhafte Ausgestaltungen der Erfindung sind Gegenstand der Unteransprüche 2 bis 11.

Beim erfindungsgmäßen Verfahren erfolgt eine Zuordnung der gezapften Getränkemenge zu einer Kalibriereinheit und eine Erfassung auf einem Stückzahlkonto nur dann, wenn die gezapfte Getränkemenge der Menge dieser Kalibriereinheit unter Berücksichtigung eines bestimmten Streubereiches entspricht, während die gezapfte Getränkemenge separat volumenmäßig erfaßt und einem Volumenkonto zugeordnet wird, wenn sie außerhalb dieses Streubereiches liegt.

Beim erfindungsgemäßen Verfahren wird somit zwischen einem "normalen" Zapfvorgang, bei dem die gezapfte Getränkemenge einer bestimmten Kalibriereinheit (z. B. 0,2, 0,33 oder 0,4 1) unter Berücksichtigung eines bestimmten Streubereiches entspricht, und "anderen" Zapfvorgängen unterschieden, bei denen die gezapfte Getränkemenge soweit von der vorgegebenen Kalibriereinheit entfernt ist, daß sie nicht mehr innerhalb dieser Streubereiche liegt. In beiden Fällen wird die gezapfte Getränkemenge zunächst mittels eines Durchflußmessers erfaßt, der in Reihe vor dem Zapfventil angeordnet ist. Handelt es sich um einen Zapfvorgang, bei dem die vom Durchflußmesser beispielsweise zwischen zwei Schließbetätigungen des Handzapfventils gemessene Durchflußmenge innerhalb des Streubereiches einer bestimmten Kalibriereinheit liegt, beispielsweise innerhalb des Bereiches von 400 ml ± 15 ml, wird die abgegebene Getränkemenge in Stückzahlen dieser Kalibriereinheit einem Stückzahlkonto dieses Kellners zugeordnet. Liegt die gemessene Durchflußmenge dagegen außerhalb dieses Streubereiches, wird diese Durchflußmenge separat volumenmäßig erfaßt und einem Volumenkonto des Kellners zugeordnet, das getrennt vom Stückzahlkonto geführt wird. Dies bedeutet, daß immer dann, wenn die Richtlinien für einen normalen Zapfvorgang nicht eingehalten werden, beispielsweise bei Schaumbildung, Faßwechsel oder Bedienungsfehler, eine separate Erfassung der gezapften Getränkemenge auf dem Volumenkonto vorgenommen wird.

Wesentlich ist somit, daß beim erfindungsgemäßen Verfahren mehrere Konten in Abhängigkeit der Art und Weise, wie gezapft wird, eingerichtet und die gezapften Getränkemengen gegebenenfalls unterschiedlichen Konten zugeordnet werden.

Von Vorteil ist hierbei insbesondere, daß auf einfache Weise eine sehr genaue und gerechte Abrechnung zwischen Kellner und Wirt durchgeführt werden kann. So liegen die orndungsgemäß und unter Normalbedingungen gezapften Getränkemengen bereits auf einem Stückzahlkonto vor, d.h. in Stückzahlen der dem Gast verkauften Kalibriereinheiten, und können ohne weiteres automatisch in Geldbeträge umgerechnet werden. Diejenigen Getränkemengen, die unter anormalen Bedingungen wie Schaumbildung, Faßwechsel, Bedienungsfehler etc. gezapft werden und daher keinen Stückzahlkonten gutgeschrieben werden, werden volumenmäßig separat erfaßt und auf dem Volumenkonto aufaddiert und können nachfolgend gleichfalls auf einfache Weise in Stückzahlen bestimmter Kalibriereinheiten und in Geldbeträge umgerechnet werden.

Unvorhergesehene und unerwünschte Abweichungen vom Normalbetrieb können damit sehr genau und auf gerechte Weise berücksichtigt werden.

Zweckmäßigerweise werden die volumenmäßig erfaßten Getränkemengen in Stückzahlen einer oder mehrerer unterschiedlicher Kalibriereinheiten quantifiziert und entsprechend einem oder mehreren unterschiedlichen Stückzahlkonten zugeordnet. Besonders zweckmäßig kann es hierbei sein, daß die Quantifizierung in Stückzahlen der größten vorbestimmten Kalibriereinheit (beispielsweise ein großes Bier = 0,4 l) erfolgt. Es ist jedoch auch ohne weiteres möglich, die volumenmäßig erfaßten Getränkemengen in l oder 1/10 l anzugeben.

Vorteilhafterweise werden die volumenmäßig erfaßten Getränkemengen zur Überwachung von physikalischen Getränkeparametern, insbesondere Druck und Temperatur, verwendet. Aufgrund der Eintragungen auf dem Volumenkonto kann eine Aussage getroffen werden, inwieweit die gewünschten Zapfmodalitäten eingehalten wurden bzw. werden konnten. Gegebenenfalls kann dann bei der nächsten Abrechnungsperiode der Faßdruck oder die Faßtemperatur geändert werden, so daß eine Aufkarbonisierung (Schaumbildung) reduziert und damit Abweichungen vom gewünschten Arbeitsablauf beim Zapfen vermieden werden können.

Neben den verschiedenen Stückzahlkonten können zusätzlich zum Volumenkonto weitere Konten eingerichtet werden. So ist es vorteilhafterweise möglich, Getränkeabgaben in Abhängigkeit der Schließhäufigkeit des Zapfventils bis zum Erreichen der gewünschten Kalibriereinheit zu überwachen und entsprechend unterschiedlichen Stückzahlkonten zuzuordnen. Beispielsweise ist es möglich, jeweils Stückzahlkonten für Getränke einzurichten, die ohne Unterbrechung, oder mit einer, oder zwei, oder drei ... Unterbrechungen entnommen wurden.

Gemäß einer vorteilhaften Ausgestaltung werden die Getränkeabgaben in Abhängigkeit der Zapfdauer bis zum Erreichen der gewünschten Kalibriereinheit überwacht und entsprechend unterschiedlichen Stückzahlkonten zugeordnet. Dies bedeutet, daß Stückzahlkonten für Getränkeeinheiten eingerichtet werden, deren Zapfvorgang sich über mehr als beispielsweise 5, 10, 30, 120, 240 sec. erstreckte.

Die Erfassung der gezapften Getränkemenge und die Zuordnung zum Stückzahl- bzw. Volumenkonto kann durch die Schließbetätigungen des Handzapfventils gesteuert werden. Beispielsweise ist es möglich, die Erfassung der gezapften Getränkemenge zwischen zwei aufeinanderfolgenden Schließbetätigungen des Handzapfventils vorzunehmen und die sich ergebende Durchflußmenge mit den Sollmengen für die entsprechenden Kalibriereinheiten zu vergleichen. Eine derartige Erfassung ist jedoch nur bei Getränken wünschenswert, die normalerweise in einem Zug gezapft werden können, insbesondere bei nichtschäumenden Getränken. Bei Getränken, die mit Unterbrechungen gezapft werden, beispielsweise Pils, würde eine derartige Erfassung dagegen praktisch immer eine Buchung auf dem Volumenkonto zur Folge haben, da die zwischen zwei Schließbetätigungen gemessene Durchflußmenge nie der gesamten Sollmenge (unter Berücksichtigung des Streubereiches) entspräche. Insbesondere für Getränke, die mit Unterbrechungen gezapft werden, ist es daher vorteilhaft, wenn die automatische Zuordnung der gezapften Getränkemenge zu einem Stückzahl- oder Volumenkonto erst nach Betätigen einer Einrichtung zum Auslösen des Zuordnungsvorganges vorgenommen wird. Eine derartige Einrichtung könnte beispielsweise eine Taste sein, die vom Kellner gedrückt wird, wenn die Erfassung der Durchflußmenge abgeschlossen sein soll. Zweckmäßigerweise ist hierbei die Steuerung derart ausgebildet, daß eine Beendigung des Erfassungsvorgangs aufgrund der Tastenbetätigung nur dann realisiert wird, wenn das Handzapfventil geschlossen ist, d.h. wenn vom Durchflußmesser keine Strömung festgestellt wird. Die Tastenbetätigung hat somit lediglich einen Einfluß auf den Erfassungszeitraum, nicht jedoch auf das Öffnen und Schließen der Getränkeleitung.

Soll die Möglichkeit gegebenen sein, mehrere Getränkeeinheiten ohne dazwischenliegende Hahn-Schließbetätigung zu zapfen, ist es bei Zugrundelegung mehrerer Kalibriereinheiten vorteilhaft, zur sicheren Stückzahlzuordnung vor Beginn des Zapfvorganges vorzugsweise mit Tastendruck die Kalibriereinheit (klein, mittel, groß) vorzuwählen, wobei die Stückzahl automatisch ermittelt wird. Alternativ ist es auch möglich, die Stückzahl vorzuwählen, wobei die Kalibriereinheit automatisch ermittelt wird. Die beiden vorgenannten Alternativen bieten sich insbesondere für Getränkearten an, bei denen sich eine Kalibriereinheit normalerweise ohne Unterbrechung des Volumenstromes einschenken läßt.

Soll für Getränkearten, bei denen sich eine Kalibriereinheit normalerweise nur mit Unterbrechungen des Volumenstromes einschenken läßt, beispielsweise Pils, die Möglichkeit gegeben sein, mehrere Getränkeeinheiten unter häufiger Hahn-Schließbetätigung zu zapfen, um beispielsweise die Getränkeeinheit langsam reifen zu lassen, ist es bei Zugrundelegung mehrerer Kalibriereinheiten vorteilhaft, zur sicheren Stückzahlzuordnung vor Beginn des Zapfvorganges vorzugsweise mit Tastendruck die Kalibriereinheit (klein, mittel, groß) vorzuwählen, wobei die Stückzahl automatisch ermittelt wird. Alternativ wird die Stückzahl vorgewählt, wobei die Kalibriereinheit automatisch ermittelt wird.

Das Ende dieses Zapfvorganges bzw. die Stückzuordnung ist erreicht, wenn über den zulässigen Streubereich von z. B. maximal fünf Kalibriereinheiten hinaus gezapft wird (volumetrische Buchung), oder durch Tastendruck das Ende gesetzt wird (Stückzahlbuchung). Das Setzen des Endes ist vorteilhafterweise nur möglich, wenn sich die verbrauchte Volumenmenge innerhalb des Streubereiches befindet (z. B. Streubereich von drei mittleren Kalibriereinheiten).

Das Setzen des Endes muß nicht durch eine separate Taste erfolgen, sondern kann auch durch die Vorwahl einer neuen Kalibriereinheit zu Beginn eines neuen Zapfvorganges, beispielsweise einer neuen Zapfsequenz erfolgen.

Eine zweckmäßige Erfassung der Abgabemenge kann mittels eines dem Zapfventil vorgeschalteten Durchflußmessers erfolgen, der in Reihe mit einem automatischen Absperrventil angeordnet sein kann.

Zweckmäßigerweise wird immer dann, wenn eine Zuordnung zum Volumenkonto vorgenommen wird, ein Warnton abgegeben, der den Kellner darauf hinweist, daß die gezapfte Getränkemenge außerhalb des zulässigen Streubereiches liegt.

Die Erfindung wird nachfolgend anhand der Zeichnung näher erläutert. In dieser zeigen:
- Figur 1 :: eine schematische Darstellung eines "Meßbechers" zur Verdeutlichung des erfindungsgemäßen Verfahrens und
- Figur 2 :: eine schematische Darstellung verschiedener Kalibriereinheiten.

In Figur 1 ist ein Meßbecher dargestellt, anhand dessen die unterschiedliche Erfassung und Zuordnung unterschiedlicher Getränkemengen, die mittels eines (nicht gezeigten) Handzapfventils von einem Schankbalken abgezapft werden, näher erläutert wird.

Am Meßbecher sind in drei unterschiedlichen Höhen Markierungen eingezeichnet, welche die jeweilige Sollmenge 1, 2 bzw. 3 für eine kleine, mittlere bzw. große Kalibriereinheit K1, K2, K3 angeben. Beispielsweise könnte es sich bei der kleinen Kalibriereinheit K1 um 0,2 l, bei der mittleren Kalibriereinheit K2 um 0,33 1 und bei der großen Kalibriereinheit K3 um 0,4 l handeln (s. auch Figur 2), wobei in diesem Fall die entsprechenden Sollmengen-Markierungen 1, 2, 3 in Figur 1 nicht maßstabsgetreu eingezeichnet wären.

Wird von einem Durchflußmesser, der in Reihe vor dem Handzapfventil in oder an der Getränkezufuhrleitung angeordnet ist, zwischen zwei Schließbetätigungen des Handzapfventils eine Durchflußmenge gemessen, welche der Sollmenge 1 entspricht, wird das Stückzahlkonto für die kleine Kalibriereinheit K1 (beispielsweise ein kleines Bier mit 0,2 l) in einer automatischen Rechenanlage um eine Zähleinheit hochgesetzt. In gleicher Weise wird ein Stückzahlkonto für die mittlere Kalibriereinheit K2 um eine Zähleinheit hochgesetzt, falls die gemessene Durchflußmenge der Sollmenge 2 entspricht (beispielsweise ein Bier mit 0,33 l). Ein Stückzahlkonto für die große Kalibriereinheit K3 wird um eine Zähleinheit hochgesetzt, falls die gemessene Durchflußmenge der Sollmenge 3 entspricht (beispielsweise ein Bier mit 0,4 l).

Da geringfügige Volumenschwankungen bei manuell durchgeführten Zapfvorgängen nicht vermieden werden können und innerhalb eines bestimmten engen Bereiches auch tolerierbar sind, erfolgt die Zuordnung der abgezapften Getränkemengen zu den entsprechenden Stückzahlkonten auch dann, wenn die abgezapften Mengen innerhalb bestimmter, in den Figuren 1 und 2 eingezeichneter Streubereiche S1, S2, S3 um die Sollmengen 1, 2, 3 liegen. Beispielsweise könnte ein Streubereich S1, S2, S3 von ± 3 % um die einzelnen Sollmengen 1, 2, 3 herum toleriert werden.

Wird dagegen vom Durchflußmesser bei einem Zapfvorgang eine Abgabemenge festgestellt, die außerhalb der Streubereiche S1, S2, S3, d.h. im Volumenfeld V1, Volumenfeld V2, Volumenfeld V3 oder Volumenfeld V4 liegt, wird diese Zapfmenge volumenmäßig (beispielsweise in ml) auf einem gesonderten Volumenkonto des entsprechenden Kellners erfaßt. Diejenigen Getränkemengen eines bestimmten Kellners, die außerhalb der tolerierbaren Streubereiche S1, S2, S3 um die Sollmengen 1, 2 bzw. 3 herum liegen, werden in diesem Volumenkonto des entsprechenden Kellners aufaddiert und können in Volumeneinheiten angegeben oder nachfolgend in eine oder mehrere unterschiedliche Kalibriereinheiten K1, K2, K3 und damit Geldeinheiten umgerechnet werden.

## Patentansprüche

1. Verfahren zur automatischen Abrechnung und Überwachung der Abgabe von Getränken, wobei die Abgabe über ein manuell betätigbares Zapfventil, insbesondere einen Handzapfzahn einer Schankanlage, und eine dem Zapfventil vorgeschaltete Mengenerfassungseinrichtung erfolgt, wobei die pro Zapfvorgang abgegebene Getränkemenge einer oder mehreren unterschiedlichen Kalibriereinheiten (K1, K2, ...) zugeordnet wird, **dadurch gekennzeichnet**, daß eine Zuordnung der pro Zapfvorgang gezapften Getränkemenge zu einer Kalibriereinheit (K1, K2, ...) und eine Erfassung auf einem Stückzahlkonto nur dann erfolgt, wenn die gezapfte Getränkemenge der Sollmenge (1, 2, ...) dieser Kalibriereinheit (K1, K2, ...) unter Berücksichtigung eines bestimmten Streubereiches (S1, S2, ...) entspricht, während die gezapfte Getränkemenge separat volumenmäßig erfaßt und einem Volumenkonto zugeordnet wird, wenn sie außerhalb dieses Streubereiches (S1, S2, ...) liegt.

2. Verfahren nach Anspruch 1, **dadurch gekennzeichnet**, daß die volumenmäßig erfaßten Getränkemengen in Stückzahlen einer oder mehrerer unterschiedlicher Kalibriereinheiten (K1, K2, ...) quantifiziert und entsprechend einem oder mehreren unterschiedlichen Stückzahlkonten zugeordnet werden.

3. Verfahren nach Anspruch 2, **dadurch gekennzeichnet**, daß die volumenmäßig erfaßten Getränkemengen in Stückzahlen der größten vorbestimmten Kalibriereinheit (z.B. K3) quantifiziert und einem entsprechenden Stückzahlkonto zugeordnet werden.

4. Verfahren nach einem der vorhergehenden Ansprüche, **dadurch gekennzeichnet**, daß die volumenmäßig erfaßten Getränkemengen zur Überwachung von physikalischen Getränkeparametern, insbesondere Druck und Temperatur, verwendet werden.

5. Verfahren nach einem der vorhergehenden Ansprüche, **dadurch gekennzeichnet**, daß Getränkeabgaben in Abhängigkeit der Schließhäufigkeit des Zapfventils überwacht und entsprechend unterschiedlichen Stückzahlkonten zugeordnet werden.

6. Verfahren nach einem der vorhergehenden Ansprüche, **dadurch gekennzeichnet**, daß Getränkeabgaben in Abhängigkeit der Zapfdauer bis zum Erreichen der gewünschten Kalibriereinheit (K1, K2, ...) überwacht und entsprechend unterschiedlichen Stückzahlkonten zugeordnet werden.

7. Verfahren nach einem der vorhergehenden Ansprüche, **dadurch gekennzeichnet**, daß die Erfassung der Abgabemenge mittels eines dem Zapfventil vorgeschalteten Durchflußmessers erfolgt.

8. Verfahren nach einem der vorhergehenden Ansprüche, **dadurch gekennzeichnet**, daß die automatische Zuordnung der gezapften Getränkemenge zu einem Stückzahl- bzw. Volumenkonto erst nach Betätigen einer Einrichtung zum Auslösen des Zuordnungsvorganges vorgenommen wird.

9. Verfahren nach einem der vorhergehenden Ansprüche, **dadurch gekennzeichnet**, daß vor Beginn des Zapfvorganges die Art der Kalibriereinheit (K1, K2, ...) oder eine bestimmte Stückzahl einer Kalibriereinheit (K1, K2, ...) vorgewählt wird.

10. Verfahren nach einem der vorhergehenden Ansprüche, **dadurch gekennzeichnet**, daß der Zuordnungsvorgang durch die Vorwahl einer neuen Kalibriereinheit (K1, K2, ...) oder einer bestimmten Stückzahl einer Kalibriereinheit (K1, K2, ...) für den nächsten Zapfvorgang ausgelöst wird.

11. Verfahren nach einem der Ansprüche 1 bis 10, **dadurch gekennzeichnet**, daß immer dann, wenn eine Zuordnung zum Volumenkonto vorgenommen wird, ein Warnton abgegeben wird, der den Kellner darauf hinweist, daß die gezapfte Getränkemenge außerhalb des zulässigen Streubereiches (S1, S2, ...) liegt.

## Claims

1. A method of automatic monitoring and keeping an account for the dispensing of beverages, such dispensing taking place by means of a manually operated beverages drawing valve means, more particularly the hand valve means of a beverage dispensing device, and a quantity measuring device upstream of such valve means, the quantity of beverage dispensed per drawing operation being for one or more different beverage measures (K1, K2,...), characterized in that the entering of a quantity of beverage dispensed per dispensing operation as applying for a measure of the beverages (K1, K2,..) and entering in an item account only takes place, when the dispensed quantity of beverage is the same as the desired size(1, 2, ...) of such measure (K1, K2, ..) taking into account a predetermined scatter range (S1, S2,...), whereas the dispensed quantity of beverage is separately entered in terms of volume and is booked to a volume account, when same is outside such scatter range (S1, S2, ...).

2. The method as claimed in claim 1, characterized in that the quantities of beverage entered as volumes are quantified as items of one or more different measures (K1, K2,...) and are correspondingly entered in one or more different item accounts.

3. The method as claimed in claim 2, characterized in that the quantities of beverages entered as volumes are quantified as items of the maximum predetermined measure size (e. g. K3) and are booked in a corresponding item account.

4. The method as claimed in any one of the preceding claims, characterized in that the bookings of quantities of beverage entered by volume are utilized for monitoring physical beverage parameters, more especially pressure and temperature.

5. The method as claimed in any one of the preceding claims, characterized in that the quantities of beverage dispensed are monitored in a manner dependent on the frequency of closing the valve means and are accordingly booked to different item accounts.

6. The method as claimed in any one of the preceding claims, characterized in that the dispensing of beverage are monitored in a manner dependent on the time of valve means operation until reaching the desired measure (K1, K2, ...) and correspondingly are booked to different item accounts.

7. The method as claimed in any one of the preceding claims, characterized in that the measurement of the quantity dispensed is performed by means of a flow measuring device placed upstream from the valve means.

8. The method as claimed in any one of the preceding claims, characterized in that the automatic booking of the dispensed quantity of beverage to an item or volume account is only performed after actuation of a means for initiating the booking operation.

9. The method as claimed in any one of the preceding claims, characterized in that prior to the start of the drawing operation the type of measure (K1, K2, ...) or a certain number of items of a given measure (K1, K2...) is preselected.

10. The method as claimed in any one of the preceding claim, characterized in that the booking operation is initiated by the preselection of a new measure (K1, K2...) or a certain number of items of a given measures (K1, K2,...) for the next drawing operation.

11. The method as claimed in any one of the claims 1 through 10, characterized in that every time booking to a volume account takes place, a warning tone is produced, which draws the attention of the waiter to the fact that the drawn quantity of beverage is outside the permissible scatter range (S1, S2,...).

## Revendications

1. Procédé de comptabilisation et de surveillance automatique de la distribution de boissons, la distribution s'effectuant via un robinet de tirage à actionnement manuel, en particulier un robinet de tirage manuel d'une installation de débit de boissons, et via un dispositif de détection quantitative agencé en amont du robinet de tirage, et dans lequel la quantité de boisson distribuée par opération de tirage est associée à une ou à plusieurs unités de calibrage différentes (K1,K2,...), caractérisé en ce qu'une association de la quantité de boisson tirée par opération de tirage à une unité de calibrage (K1,K2,...) et une détection sur un compte unitaire ont lieu uniquement lorsque la quantité de boisson tirée correspond à la quantité de consigne (1, 2, ...) de cette unité de calibrage (K1, K2, ...) en prenant en compte une plage de dispersion déterminée (S1, S2, ...), tandis que la quantité de boisson tirée est détectée séparément quant à son volume et est associée à un compte volumique lorsqu'elle se situe hors de cette plage de dispersion (S1, S2, ...).

2. Procédé selon la revendication 1, caractérisé en ce que les quantités de boisson détectées quant à leur volume sont quantifiées en nombres unitaires d'une ou de plusieurs unités de calibrage différentes (K1,K2,...) et associées en correspondance à un ou à plusieurs comptes de nombres unitaires différents.

3. Procédé selon la revendication 2, caractérisé en ce que les quantités de boisson détectées quant à leur volume sont quantifiées en nombres unitaires de l'unité de calibrage prédéterminée la plus grande (par exemple K3) et associées à un compte de nombres unitaires correspondant.

4. Procédé selon l'une quelconque des revendications précédentes, caractérisé en ce que les quantités de boisson détectées quant à leur volume sont utilisées pour la surveillance de paramètres de boisson physiques, en particulier de la pression et de la température.

5. Procédé selon l'une quelconque des revendications précédentes, caractérisé en ce que les distributions de boisson sont surveillées en fonction de la fréquence de fermeture du robinet de tirage et associées en correspondance à différents comptes de nombres unitaires.

6. Procédé selon l'une quelconque des revendications précédentes, caractérisé en ce que les distributions de boisson sont surveillées en fonction de la durée de tirage jusqu'à atteindre l'unité de calibrage désirée (K1, K2, ...) et associées en correspondance à différents comptes de nombres unitaires.

7. Procédé selon l'une quelconque des revendications précédentes, caractérisé en ce que la détection de la quantité distribuée s'effectue au moyen d'un débitmètre agencé en amont du robinet de tirage.

8. Procédé selon l'une quelconque des revendications précédentes, caractérisé en ce que l'association automatique de la quantité de boisson tirée à un compte de nombres unitaires ou à un compte de volume est effectuée uniquement après actionnement d'un dispositif pour déclencher l'opération d'association.

9. Procédé selon l'une quelconque des revendications précédentes, caractérisé en ce qu'avant le début de l'opération de tirage, on présélectionne le type d'unité de calibrage (K1, K2, ...) ou un nombre unitaire déterminé d'une unité de calibrage (K1, K2, ...).

10. Procédé selon l'une quelconque des revendications précédentes, caractérisé en ce que l'opération d'association est déclenchée par la présélection d'une nouvelle unité de calibrage (K1, K2, ...) ou d'un nombre unitaire déterminé d'une unité de calibrage (K1, K2, ...) pour l'opération de tirage suivante.

11. Procédé selon l'une quelconque des revendications 1 à 10, caractérisé en ce que chaque fois qu'une association au compte volumique est effectuée, une tonalité d'avertissement est délivrée pour informer le serveur que la quantité de boisson tirée se situe hors de la plage de dispersion admissible (S1, S2, ...).
